# EUROPÄISCHE PATENTSCHRIFT

(11) **EP 0 399 213 B1**
(45) Veröffentlichungstag und Bekanntmachung des Hinweises auf die Patenterteilung: **04.08.1993**
(21) Anmeldenummer: 90107402.1
(22) Anmeldetag: 19.04.1990
(51) Int. Cl.: A41H 37/00

(54) **Ansetzvorrichtung**
Button applicator
Machine à fixer des boutons

(30) Priorität: 20.05.1989 DE 3916451
(43) Veröffentlichungstag der Anmeldung: 28.11.1990
(73) Patentinhaber: STOCKO Metallwarenfabriken Henkels und Sohn GmbH & Co, 42327 Wuppertal (DE)
(72) Erfinder: Obst, Frank, D-5657 Haan 2 (DE)
(74) Vertreter: Stenger, Watzke & Ring Patentanwälte

(56) Entgegenhaltungen:
- EP-A- 0 217 192
- US-A- 1 553 106
- US-A- 2 354 717
- US-A- 3 381 871

## Beschreibung

Die Erfindung betrifft eine Ansetzvorrichtung zum Ansetzen von Kleinteilen wie Nieten, Ösen, Druckknöpfe, Haken, Buttons etc. an ein Trägermaterial, mit einem Sortiermagazin zur Bevorratung der logen Kleinteile, wobei das Sortiermagazin einen schwenkbar gelagerten Behälter mit einer Einfüllöffnung für die Kleinteile aufweist, mit einem Ansetzwerkzeug sowie mit einer zwischen dem Sortiermagazin und dem Ansetzwerkzeug angeordneten Schiene zum Zuführen der das Sortiermagazin ausgerichtet verlassenden Kleinteile.

Eine Nietpresse dieser Art zur Anbringung von Kurzwaren-Funktionselementen, wie Druckknopfteilen, an einem Träger ist in der EP-A-0 217 192 offenbart. Zu diesem Zweck sind die entsprechenden Kleinteile in Fördertöpfen sortenweise eingelagert, die als Vorratsbehälter dienen. Durch ein Rüttelwert werden die Fördertöpfe in Schwingungen versetzt und besitzen Sortierbahnen, auf denen die Elemente heraufwandern und dort in eine bestimmte räumliche Orientierung überführt werden, um schließlich von dort über eine Transportschiene zum Ansetzwerkzeug zu gelangen. Um einen schnellen Wechsel der verwendeten Sorte von Elementen zu ermöglichen, kann der Schwingförderer in eine Kipplage übergeführt werden, von wo aus die im Topfinnern befindlichen Elemente durch die Wirkung der Schwerkraft herausfallen. Entsprechend der gewünschen Ausrichtung der Kleinteile ist die Zuführung in nachteiliger Weise seitenabhängig.

Aus der US-A-1 553 106 ist eine Sortiervorrichtung zum Sortieren von Kleinteilen an ein Trägermaterial bekannt. Die Sortiervorrichtung weist dabei ein Sortiermagazin in Form eines trommelartigen Laufteils, auf, in das die zu sortierenden und einem Ansetzwerkzeug zuzuführenden Kleinteile aufgegeben werden. Das trommelartige Laufteil ist dabei im wesentlichen als oben offener, zylindrischer Behälter ausgebildet, auf dessen Boden sich flügelartige Sortierelemente befinden. Durch eine Öffnung im Boden des trommelartigen Laufteils hindurch werden die entsprechenden Kleinsteile einer Schiene aufgegeben, von wo aus die Zuführung zu dem Ansetzwerkzeug erfolgt. Wenn sich im trommelartigen Laufteil ein fehlerhaftes Kleinteil im Bereich der Zuführöffnung zu der Schiene verhakt hat, kann das trommelartige Laufteil nach oben verschwenkt werden, um so das fehlerhafte Kleinteil entfernen zu können. Die bekannte Sortievorrichtung ist in nachteiliger Weise nur einseitig verwendbar. Aus diesem Grunde ist die Zuführung des Kleinteils entsprechend der richtigen Lage seitenabhängig, was den Einsatz der bekannten Sortiervorrichtung einschränkt.

Von der erstgenannten EP-A- 0 217 192 ausgehend liegt der Erfindung die **Aufgabe** zugrunde, die bekannte Ansetzvorrichtung zum Ansetzen von Kleinteilen an ein Trägermaterial der eingangs angegebenen Art derart weiterzuentwickeln, daß das Sortiermagazin dieser Ansetzvorrichtung entsprechend der gewünschten Ausrichtung der Kleinteile universell einsetzbar ist.

Als technische **Lösung** wird mit der Erfindung vorgeschlagen, daß der seitlich offen sowie wannenförmig ausgebildet ist und daß das Sortiermagazin zusätzlich ein trommelartiges Laufteil aufweist, welches seitlich an dem seitlich offenen, wannenförmigen Behälter angeordnet ist, wobei zwischen dem Behälter und dem Laufteil ein Rahmen mit einer Durchtrittsöffnung für die Kleinteile angeordnet ist, an dem der Behälter und das Laufteil zum Öffnen und Entleeren des Sortiermagazins verschwenkbar angelenkt sind, wobei der Behälter und das Laufteil auf jeder der beiden Seiten des Rahmens walweise verwendbar sind.

Eine nach dieser technischen Lehre ausgebildete Ansetzvorrichtung zum Ansetzen von Kleinteilen an ein Trägermaterial hat den Vorteil, daß die Sortiervorrichtung dieser Ansetzvorrichtung durch die spiegelbildliche Anordnung des Behälters und des Laufteils am Rahmen universell einsetzbar ist. Sämtliche Teile können sowohl links als auch rechts verwendet werden, so daß einheitliche Bauteile für beide Seite realisiert sind. Ohne die Lage des Sortiermagazins zu verändern, kann einmal das Laufteil, einmal der Behälter für die Kleinteils geöffnet werden. Entsprechend der gewünschten Lage des zuzuführenden Kleinteils kann die Sortiervorrichtung derart mit dem des Sortiermagazin bildenden Laufteil sowie Behälter bestückt werden, daß unabhängig von der Zuführungsseite die entsprechenden Kleinteile lagerichtig zugeführt werden.

Vorzugswweise sind der Behälter und das Laufteil um eine am Rahmen angeordnete, gemeinsame Achse verschwenkbar. Dies läßt sich technisch einfach realisieren.

In einer Weiterbildung hiervon ist die Achse im oberen Bereich des Rahmens waagerecht verlaufend angeordnet. Durch diese Anordnung der Achse können der Behälter sowie das Laufteil nach oben geklappt werden, so daß die im Sortiermagazin befindlichen Kleinteile unten herausfallen.

Schließlich wird in einer Weiterbildung vorgeschlagen, daß zum Fixieren des Behälters und/oder des Laufteils in der geschlossenen Stellung des Sortiermagazins Schrauben vorgesehen sind. Durch diese Schrauben, die insbesondere als Rändelschrauben ausgebildet sind, kann die Bedienungsperson der Ansetzmaschine auf einfache Weise das Sortiermagazin für den Entleervorgan öffnen.

Ein Ausführungsbeispiel einer erfindungsgemäßen Ansetzvorrichtung zum Ansetzen von Kleinteilen an ein Trägermaterial wird nachfolgend anhand der Zeichnung beschrieben, in der in einer schematischen Ansicht diese Ansetzvorrichtung dargestellt ist.

Die Ansetzmaschine besteht aus einem Gestell 1, an dem zunächst ein Ansetzwerkzeug 2 angeordnet ist. Dieses ist in herkömmlicher Weise aufgebaut und besteht im dargestellten Ausführungsbeispiel aus einem Amboß 3 sowie aus einem nach oben und nach unten beweglichen Stempel 4.

Diesem Ansetzwerkzeug 2 werden die zu verarbeitenden Kleinteile 5 zugeführt, die beispielsweise Nieten, Ösen, Druckknöpfe, Haken, Buttons etc. sein können. In dem dargestellten Ausführungsbeispiel sind diese Kleinteile 5 Zackenringe. Die Kleinteile 5 sind dabei in einem Sortiermagazin 6 bevorratet, an dessen unterem Ende eine Schiene 7 angeordnet ist, über die die das Sortiermagazin 6 verlassenden Kleinteile 5 dem Ansetzwerkzeug 2 zugeführt werden, wobei zu diesem Zweck die Schiene 7 im unteren Bereich gekrümmt ist.

Das Sortiermagazin 6 besteht zunächst aus einem Rahmen 8 mit einer mittigen Durchtrittsöffnung, welche allerdings in der Zeichnung nicht erkennbar ist. Auf der einen Seite dieses Rahmens 8 (in der Zeichnung links) ist ein wannenförmiger Behälter 9 angeordnet, der an seiner Oberseite mit einer Einfüllöffnung 10 für die Kleinteile 5 versehen ist, wobei diese Einfüllöffnung 10 zusätzlich noch mit einem (nicht dargestellten) Trichter versehen sein kann. Die Öffnung der Wanne liegt dabei in der Durchtrittsöffnung des Rahmens 8, so daß die Kleinteile 5 auf die andere Seite des Rahmens 8 durch die Durchtrittsöffnung hindurch gelangen können. Der Behälter 9 ist um eine horizontale Achse A am oberen Ende des Rahmens 8 derart verschwenkbar gelagert, daß er nach oben geklappt werden kann, wie dies gestrichelt angedeutet ist. Der Verschwenkwinkel beträgt dabei maximal 90°. In der geschlossenen Stellung des Behälters 9 ist dieser durch eine Schraube 11 in Form einer Rändelschraube am Rahmen 8 des Sortiermagazins 6 fixiert.

Auf der anderen Seite des Rahmens 8 ist ein Laufteil 12 angeordnet, welches durch einen (nicht dargestellten) Motor angetrieben wird und der Vereinzelung und Sortierung der im Sortiermagazin 6 befindlichen Kleinteile 5 dient. Ein umlaufender Förderer gibt dabei die vereinzelten Kleinteile 5 der Schiene 7 auf. Die Funktions- und Wirkungsweise dieses Laufteils 12 ist dabei grundsätzlich aus dem Stand der Technik bekannt. Das besondere an dem in der Zeichnung dargestellten Laufteil 12 ist jedoch, daß es ebenfalls um die Achse A um maximal 90° verschwenkbar gelagert ist, wobei die Schwenkposition gestrichelt angedeutet ist. Auch hier wird in der geschlossenen Stellung das Laufteil 12 durch eine Schraube 11' ebenfalls in Form einer Rändelschraube fixiert (durchgezogene Linie).

Die verschwenkbaren Lagerungen sowohl des Behälters 9 als auch des Laufteils 12 des Sortiermagazins 6 haben den Vorteil, daß auf einfache Weise das Sortiermagazin 6 von den Kleinteilen 5 entleert werden kann, wenn sich beispielsweise im Laufe der Zeit sogenannter Schrott angesammelt hat, der nicht verarbeitbar ist. Zu diesem Zweck werden nach Lösen der Schrauben 11, 11' der Behälter 9 sowie das Laufteil 12 lediglich nach oben geklappt, so daß die darin befindlichen Kleinteile 5 unten herausfallen. Nach Zurückschwenken des Behälters 9 sowie des Laufteils 12 und Anziehen der Schrauben 11, 11' kann das Sortiermagazin 6 wieder mit Kleinteilen 5 beschickt werden.

Ein weiterer Vorteil des so ausgebildeten Sortiermagazins 6 liegt in dem spiegelbildlichen Aufbau. Dies bedeutet, daß sämtliche Teile sowohl links als auch rechts verwendet werden können, so daß einheitliche Bauteile für beide Seiten realisiert sind.

### Bezugszeichenliste

- 1: Gestell
- 2: Ansetzwerkzeug
- 3: Amboß
- 4: Stempel
- 5: Kleinteil
- 6: Sortiermagazin
- 7: Schiene
- 8: Rahmen
- 9: Behälter
- 10: Einfüllöffnung
- 11: Schraube
- 11': Schraube
- 12: Laufteil

- A: Achse

## Patentansprüche

1. Ansetzvorrichtung zum Ansetzen von Kleinteilen (5) wie Nieten, Ösen, Druckknöpfe, Haken, Buttons, etc. an ein Trägermaterial,
mit einem Sortiermagazin (6) zur Bevorratung der losen Kleinteile (5), wobei das Sortiermagazin (6) einen schwenkbar gelagerten Behälter (9) mit einer Einfüllöffnung (10) für die Kleinteile (5) aufweist,
mit einem Ansetzwerkzeug (2)
sowie mit einer zwischen dem Sortiermagazin (6) und dem Ansetzwerkzeug (2) angeordneten Schiene (7) zum Zuführen der das Sortiermagazin (6) ausgerichtet verlassenden Kleinteile (5),
**dadurch gekennzeichnet,**
daß der Behälter (9) seitlich offen sowie wannenförmig ausgebildet ist und
daß das Sortiermagazin (6) zusätlich ein trommelartiges Laufteil (12) aufweist, welches seitlich an dem seitlich offenen, wannenförmigen Behälter (9) angeordnet ist, wobei zwischen dem Behälter (9) und dem Laufteil (12) ein Rahmen (8) mit einer Durchtrittsöffnung für die Kleinteile (5) angeordnet ist, an dem der Behälter (9) und das Laufteil (12) zum Öffnen und Entleeren des Sortiermagazins (6) verschwenkbar angelenkt sind, wobei der Behälter (9) und das Laufteil (12) auf jeder der beiden Seiten des Rahmens (8) wahlweise verwendbar sind.

2. Ansetzvorrichtung nach Anspruch 1, dadurch gekennzeichnet, daß der Behälter (9) und das Laufteil (12) um eine am Rahmen (8) angeordnete, gemeinsame Achse (A) verschwenkbar sind.

3. Ansetzvorrichtung nach Anspruch 2, dadurch gekennzeichnet, daß die Achse (A) im oberen Bereich des Rahmens (8) waagerecht verlaufend angeordnet ist.

4. Ansetzvorrichtung nach eine der Ansprüche 1 bis 3, dadurch gekennzeichnet, daß zum Fixieren des Behälters (9) und/oder des Laufteils (12) in der geschlossenen Stellung des Sortiermagazins (6) Schrauben (11,11') vorgesehen sind.

## Claims

1. Setting device for setting small items (5), such as rivets, eyes, press studs, hooks, buttons, etc., on a backing material, having a sorting magazine (6) for storing the loose small items (5), said sorting magazine (6) having a pivotably mounted container (9) with a filling aperture (10) for the small items (5), having a setting tool (2) and having a rail (7), arranged between the sorting magazine (6) and the setting tool (2), for feeding the small items (5) which leave the sorting magazine (6) in an aligned manner, characterised in that the container (9) is open at the side and is constructed in a trough shape, and in that the sorting magazine (6) additionally has a drum-type running part (12) which is arranged alongside the trough-shaped container (9) which is open at the side, a frame (8) having a passage aperture for the small parts (5) being arranged between the container (9) and the running part (12), to which frame the container (9) and the running part (12) are pivotably linked for opening and emptying the sorting magazine (6), the container (9) and the running part (12) being usable on each of the two sides of the frame (8) selectively.

2. Setting device according to Claim 1, characterised in that the container (9) and the running part (12) are pivotable about a common axis (A) arranged on the frame (8).

3. Setting device according to Claim 2, characterised in that the axis (A) is arranged running horizontally in the upper region of the frame (8).

4. Setting device according to one of Claims 1 to 3, characterised in that screws (11, 11') are provided for fixing the container (9) and/or the running part (12) in the closed position of the sorting magazine (6).

## Revendications

1. Dispositif de fixation servant à fixer des petites pièces (5), comme des rivets, des oeillets, des boutons-pressions, des agrafes, des boutons, etc. sur un matériau formant support, comprenant un magasin de tri (6) destiné à l'approvisionnement en petites pièces (5) en vrac, le magasin de tri (6) comportant une trémie basculante (9) munie d'une ouverture de remplissage (10) pour les petites pièces (5), comprenant un outil de fixation (2) ainsi qu'une glissière (7) disposée entre le magasin de tri (6) et l'outil de fixation (2) et destinée à l'alimentation en petites pièces (5) qui quittent le magasin de tri (6) en étant orientées, caractérisé en ce que la trémie (9) est ouverte sur le côté et conçue en forme de cuve, et en ce que le magasin de tri (6) comporte également une partie mobile de type tambour (12) qui est montée latéralement contre la trémie (9) en forme de cuve ouverte sur le côté, entre la trémie (9) et la partie mobile (12) étant disposé un cadre (8) qui est pourvu d'une ouverture de passage pour les petites pièces (5) et sur lequel la trémie (9) et la partie mobile (12) sont articulées de manière basculante pour ouvrir et vider le magasin de tri (6), la trémie (9) et la partie mobile (12) pouvant être utilisées sélectivement sur chacun des deux côtés du cadre (8).

2. Dispositif de fixation selon la revendication 1, caractérisé en ce que la trémie (9) et la partie mobile (12) peuvent basculer autour d'un axe commun (A) fixé au cadre (8).

3. Dispositif de fixation selon la revendication 2, caractérisé en ce que l'axe (A) s'étend horizontalement dans la zone supérieure du cadre (8).

4. Dispositif de fixation selon l'une des revendications 1 à 3, caractérisé en ce qu'il est prévu des vis (11, 11') pour immobiliser la trémie (9) et/ou la partie mobile (12) lorsque le magasin de tri (6) est en position fermée.
